# EUROPÄISCHE PATENTSCHRIFT

(11) **EP 3 255 348 B1**
(45) Veröffentlichungstag und Bekanntmachung des Hinweises auf die Patenterteilung: **10.04.2019**
(21) Anmeldenummer: 17173989.9
(22) Anmeldetag: 01.06.2017
(51) Int. Cl.: F24C 7/08, F24C 15/20

(54) **Kochfeld mit dunstabzug und vom betriebszustand des dunstabzugs abhängige Leistungsstufenanpassung eines energiegebers, sowie Verfahren zum betreiben eines Kochfeldes**
Cooking hob with extractor fan and power stage adjustement of an energy provider dependent on the operating mode of the extractor fan and method for operating a cooking hob
Plaque de cuisson équipée d'une hotte aspirante et adaptation des étages de puissance d'un distributeur d'énergie en fonction de l'état de fonctionnement de la hotte aspirante et procédé de fonctionnement d'une telle plaque de cuisson

(30) Priorität: 09.06.2016 DE 102016210194
(43) Veröffentlichungstag der Anmeldung: 13.12.2017
(73) Patentinhaber: BSH Hausgeräte GmbH, 81739 München (DE)
(72) Erfinder: Wagner, Alexander, 83278 Traunstein (DE); Brantsch, Wilfried, 83329 Waging am See (DE); Weinbrenner, Konrad, 83368 St. Georgen (DE); Ober, Engelbert, 83278 Traunstein (DE)

(56) Entgegenhaltungen:
- DE-A1-102014 006 422
- DE-A1-102014 220 273
- US-A- 4 501 260
- US-A1- 2003 111 456
- US-A1- 2013 327 315

## Beschreibung

Die Erfindung betrifft ein Kochfeld mit einer Kochfeldplatte und mit zumindest einem Energiegeber zum Abgeben von Energie und einer daraus resultierenden Erwärmung eines auf einer Kochzone der Kochfeldplatte aufstellbaren Kochgeschirrs. Das Kochfeld umfasst darüber hinaus einen Dunstabzug, der derart benachbart zur Kochfeldplatte angeordnet ist, dass ein Luftstrom an der Kochfeldplatte nach unten gezogen wird. Des Weiteren betrifft die Erfindung auch ein Verfahren zum Betreiben eines Kochfelds. Kochfelder, bei denen ein Dunstabzug integriert ist, sind bekannt. Beispielsweise ist dies in der EP 0 445 121 B1 oder der US 2003/111456 A1 offenbart. Bei derartigen Kochfeldern ist ein Gebläse unterhalb der Kochfeldplatte positioniert, welches dann auch ein saugendes Gebläse ist. Dies bedeutet, dass im Betrieb des Gebläses über eine Öffnung in der Kochfeldplatte oder eine unmittelbar zur Kochfeldplatte benachbart ausgebildete Öffnung dann Luft angesaugt wird, sodass ein Luftstrom entsteht, der auch über die Oberseite der Kochfeldplatte hinwegströmt. Dadurch wird von einem auf der Oberseite der Kochfeldplatte aufgestellten Kochgeschirr austretender Dampf zur Seite bzw. dann nach unten hin abgesaugt.

Bei diesen Ausgestaltungen ist ein Nachteil darin zu sehen, dass aufgrund dieses Luftstroms auch ein Abkühlen des Kochgeschirrs erfolgt, sodass der Zubereitungsvorgang nachteilig beeinflusst wird. Da dies üblicherweise von einem Nutzer nicht erkannt bzw. wahrgenommen wird, ist das Zubereitungsergebnis nicht zufriedenstellend.

Es ist Aufgabe der vorliegenden Erfindung, ein Kochfeld sowie ein Verfahren zum Betreiben eines Kochfelds zu schaffen, bei welchem bzw. mit welchem die Beeinflussung des Zubereitungsergebnisses durch den Dunstabzug berücksichtigt ist.

Diese Aufgabe wird durch ein Kochfeld und ein Verfahren gemäß den unabhängigen Ansprüchen gelöst.

Ein erfindungsgemäßes Kochfeld umfasst eine Kochfeldplatte. Das Kochfeld umfasst darüber hinaus zumindest einen Energiegeber, der zum Abgeben von Energie ausgebildet ist, sodass aus dieser abgegebenen Energie eine resultierende Erwärmung eines auf der Kochzone der Kochfeldplatte aufstellbaren Kochgeschirrs eintritt. Der Energiegeber kann beispielsweise ein Strahlungsheizkörper oder ein Induktor sein. Abhängig von dieser spezifischen Ausgestaltung eines Energiegebers kann die Kochzone auf der Kochfeldplatte selbst direkt beheizt werden oder, wie dies bei einem Induktor der Fall ist, wird durch elektromagnetische Wechselwirkung zwischen dem Induktor und dem Kochgeschirr eine Erwärmung des Kochgeschirrs erreicht. Das Kochfeld umfasst darüber hinaus einen Dunstabzug, der benachbart zur Kochfeldplatte angeordnet ist und insbesondere in Höhenrichtung und somit in vertikaler Richtung betrachtet auf einem Niveau angeordnet ist, welches tiefer ist als eine Oberseite der Kochfeldplatte.

Der Dunstabzug ist dahingehend ausgebildet, dass ein Luftstrom erzeugbar ist, der an der Kochfeldplatte entlangströmt und nach unten strömt bzw. nach unten gezogen ist. Der Luftstrom wird somit unter das Niveau der Oberseite der Kochfeldplatte gezogen. Ein wesentlicher Gedanke der Erfindung ist darin zu sehen, dass das Kochfeld eine elektronische Betriebseinheit aufweist, mit welcher eine Leistungsstufe des Energiegebers zur Energieerzeugung abhängig von einem Betriebszustand des Dunstabzugs einstellbar ist. Unter einem Betriebszustand wird auch eine Betriebszustandsänderung des Dunstabzugs verstanden. Durch die Erfindung wird somit durch das Kochfeld selbst und somit automatisch ein aktiver Betriebszustand des Dunstabtzugs erkannt und abhängig davon wird über die elektronische Betriebseinheit dann eine Leistungsstufenänderung des Energiegebers eingestellt. Dadurch wird negativen Einflüssen, wie sie durch den durch den Dunstabzug erzeugten Luftstrom auf das aufgestellte Kochgeschirr im Hinblick auf eine unerwünschte Temperaturerniedrigung des Kochegeschirrs entstehen, entgegengewirkt. Ein Zubereitungsvorgang wird somit automatisch durch die Leistungsstufenanpassung dahingehend beeinflusst, dass ein vom Nutzer erwartetes Zubereitungsergebnis auch im aktiven Betrieb des Dunstabzugs so erreicht wird, wie es der Fall wäre, wenn der Dunstabzug nicht aktiviert ist. Darüber hinaus ist es durch diese Ausgestaltung auch ermöglicht, dass ein Nutzer nicht selbst eine derartige negative Beeinflussung eines aktiven Dunstabzugs erkennen muss, und somit bedarfsgerecht dann selbst manuell durch Änderung der Leistungsstufe des Energiegebers reagieren muss, sondern dies selbstständig automatisch durch das Kochfeld erfolgt.

Vorzugsweise ist vorgesehen, dass die elektronische Betriebseinheit derart ausgebildet ist, dass die Leistungsstufe des Energiegebers zur Energieerzeugung abhängig von einem durch den im aktiven Betriebszustand des Dunstabzugs erzeugten Luftstrom auftretenden Abkühlens eines auf der Kochzone aufstellbaren Kochgeschirrs einstellbar ist wenn das Kochgeschirr aufgestellt ist. Bei dieser Ausgestaltung wird somit in vorteilhafter Weise auch beispielsweise eine Stärke des Luftstroms und/oder Umgebungsbedingungen des Kochgeschirrs, die den Luftstrom beispielsweise im Hinblick auf seine Temperaturveränderung beeinflussen können, berücksichtigt, um dann eine sehr individuelle und bedarfsgerechte Anpassung der Leistungsstufe des Energiegebers vornehmen zu können. So kann beispielsweise vorgesehen sein, dass bei kühleren Umgebungstemperaturen, beispielsweise wenn im Winter zumindest kurzzeitig ein Fenster des Raums geöffnet ist, in dem das Kochfeld sich befindet, grundsätzlich eine Abkühlung auch des Luftstroms des Dunstabzugs einhergehen kann und somit eine dann auch noch stärkere Abkühlung des Kochgeschirrs auftreten kann. Unter Berücksichtigung dieser Einflussfaktoren kann dann die Leistungsstufe auch stärker erhöht werden, um eine Energieerzeugung zu generieren, die das erwünschte Zubereitungsergebnis im Kochgeschirr ermöglicht.

Vorzugsweise ist vorgesehen, dass die elektronische Betriebseinheit derart ausgebildet ist, dass die Leistungsstufe zur Energieerzeugung abhängig von einer Position der Kochzone, auf der ein durch den Luftstrom beeinflussbares Kochgeschirr aufstellbar ist, zum Dunstabzug einstellbar ist. Ist beispielsweise die Kochzone unmittelbar benachbart zum Dunstabzug bzw. zu einer Öffnung, über welche der Dunstabzug dann Luft ansaugt und einen Luftstrom erzeugt, so kann eine unerwünschte negative Abkühlung des Kochgeschirrs größer sein, als bei einer Kochzone, die weiter davon entfernt ist.

Insbesondere ist vorgesehen, dass die elektronische Betriebseinheit derart ausgebildet ist, dass die Leistungsstufe des Energiegebers zur Energieerzeugung abhängig von einer im aktuellen Betriebszustand aktuell eingestellten Betriebsstufe des Dunstabzugs einstellbar ist. Gerade dann, wenn der Dunstabzug auch in verschiedenen Betriebsstufen betreibbar ist und somit unterschiedlich starke Luftströme erzeugt werden können, kann dies auch wieder individuell auf die Abkühlung des Kochgeschirrs Einfluss nehmen, sodass auch hier dann durch diese vorteilhafte Ausführung bedarfsgerecht mit einer entsprechenden Leistungsstufenanpassung reagiert werden kann.

Bei einer weiteren vorteilhaften Ausführung ist vorgesehen, dass die elektronische Betriebseinheit derart ausgebildet ist, dass die Leistungsstufe des Energiegebers zur Energieerzeugung abhängig von einer im aktiven Betriebszustand des aktivieren Energiegebers aktuell eingestellten Leistungsstufe einstellbar ist. Durch diese Ausgestaltung kann auch berücksichtigt werden, ob gerade eine sehr hohe Leistungsstufe eingestellt ist, wie sie beispielsweise zu Beginn eines Zubereitungsvorgangs, beispielsweise zum Ankochen, eingestellt wird, oder ob ein Zubereitungsvorgang bereits fortgeschritten ist und die Leistungsstufe reduziert ist, um beispielsweise ein Weiterköcheln eines Zubereitungsguts zu vollziehen. Bei diesen beispielhaften Situationen kann dann wiederum ein individuelles Anforderungsprofil der jeweiligen Änderung der Leistungsstufe vorliegen. Da bei diesen individuellen Situationen eines Zubereitungsvorgangs gegebenenfalls unterschiedliche negative Einflüsse bei einer unerwünschten, durch einen Luftstrom erzeugten Abkühlung des Kochgeschirrs auftreten, kann durch diese Unterscheidungsmöglichkeit dieser vorteilhaften Ausführung der Erfindung dem sehr individuell und bedarfsgerecht entgegengewirkt werden und die Leistungsstufenanpassung auch unter diesem Aspekt berücksichtigend erfolgen.

Bei einer weiteren vorteilhaften Ausführung ist vorgesehen, dass ein Kochgeschirr auf der Kochzone aufgestellt ist und die elektronische Betriebseinheit derart ausgebildet ist, dass die Leistungsstufe des Energiegebers zur Energieerzeugung abhängig von einem Vorhandensein oder Nicht-Vorhandensein eines Deckels auf dem Kochgeschirr einstellbar ist. In dem Zusammenhang wird berücksichtigt, dass ein Abkühlen des Kochgeschirrs bzw. des darin befindlichen Zubereitungsguts umfänglicher und schneller erfolgt, wenn kein derartiger Deckel auf dem Kochgeschirr aufgesetzt ist. Um dies dann wieder individuell zu vermeiden bzw. bedarfsgerecht eine Leistungsstufenanpassung vorzunehmen, wird dieser Aspekt berücksichtigt.

Bei einer vorteilhaften Ausführung kann vorgesehen sein, dass bezüglich der möglichen Änderung einer Leistungsstufe des Energiegebers abhängig von einer Position einer Kochzone zu einem Dunstabzug ein kochzonenspezifischer Faktor zugrunde gelegt ist. So kann dann vorgesehen sein, dass für eine erste Kochzone ein erster kochzonenspezifischer Faktor zugrunde gelegt ist, um welchen dann die Leistungsstufe des Energiegebers erhöht wird, wenn auf dieser Kochzone ein Kochgeschirr aufgestellt ist und der zugehörige Energiegeber aktiviert ist und dann auch der Dunstabzug zur Erzeugung eines Luftstroms aktiviert ist. Ist demgegenüber auf einer dazu unterschiedlichen zweiten Kochzone ein Kochbetrieb durchgeführt und ein dieser Kochzone zugeordneter Energiegeber aktiviert und dann auch der Dunstabzug zum Erzeugen eines Luftstroms aktiviert, kann eine Leistungsstufenanpassung dieses Energiegebers um einen dieser zweiten Kochzone zugeordneten spezifischen kochzonenspezifischen Faktor erfolgen.

In einer weiteren vorteilhaften Ausführungsform ist vorgesehen, dass die elektronische Betriebseinheit derart ausgebildet ist, dass die Leistungsstufe des Energiegebers zur Energieerzeugung nur im aktiven, einen Luftstrom erzeugenden Betriebszustand des Dunstabzugs einstellbar ist. Ein unerwünschtes Verstellen der Leistungsstufe bei deaktiviertem Dunstabzug ist dadurch verhindert. So kann beispielsweise auch vermieden werden, dass bei geöffnetem Fenster oder geöffneter Tür ein dann über die Kochfeldplatte nur sehr gering überstreifender Luftstrom dazu führt, dass unerwünscht eine Leistungsstufenanpassung des Energiegebers erfolgen würde.

Insbesondere ist vorgesehen, dass die elektronische Betriebseinheit derart ausgebildet ist, dass die Leistungsstufe des Energiegebers zur Energieerzeugung um einen, insbesondere diskreten, Faktor veränderbar ist.

Es kann dazu vorgesehen sein, dass der Faktor abhängig von Einflusskriterien veränderbar ist. Bei einer derartigen Ausgestaltung weist der Faktor dann einen funktionellen Zusammenhang auf, sodass eine sehr bedarfsgerechte Leistungsstufenänderung für vielfältigste Ausgangssituationen ermöglicht ist. Ein Einflusskriterium kann beispielsweise eine Position der Kochzone, auf der ein durch den Luftstrom beeinflussbares Kochgeschirr aufstellbar ist, zum Dunstabzug sein. Ein Einflusskriterium kann zusätzlich oder anstatt dazu jedoch auch eine im aktiven Betriebszustand des Dunstabzugs aktuell eingestellte Betriebsstufe dieses Dunstabzugs sein. Des Weiteren kann zusätzlich oder anstatt dazu ein Einflusskriterium eine im aktiven Betriebszustand des aktivierten Energiegebers aktuell eingestellte Leistungsstufe sein. Zusätzlich oder anstatt dazu kann ein Einflusskriterium auch ein Vorhandensein oder ein Nicht-Vorhandensein eines Deckels auf einem tatsächlich auf der Kochzone aufgestellten Kochgeschirr sein.

In einer weiteren vorteilhaften Ausführung ist vorgesehen, dass ein Einflusskriterium abhängig von einem Kochfeldtyp individuell vorgebbar ist. Ein Kochfeldtyp kann sich beispielsweise aufgrund seines Kochzonen-Layouts charakterisieren. So kann ein Kochzonen-Layout durch eine spezifische Anzahl von Kochzonen und/oder durch eine individuelle Größe der Kochzonen und/oder durch eine individuelle Position der Kochzonen an der Kochfeldplatte zueinander charakterisiert sein.

Damit wird die bedarfsgerechte Anpassung der Leistungsstufe des Energiegebers in einem einen Luftstrom erzeugenden aktivierten Betriebszustand des Dunstabzugs verbessert werden.

Es kann auch vorgesehen sein, dass dieser Faktor unveränderbar vorgegeben ist und somit konstant vorgegeben ist, sodass er dann unabhängig von Einflusskriterien fest vorgegeben ist. Es kann vorgesehen sein, dass der Faktor, ob er nun abhängig von Einflusskriterien ist oder ein unveränderbarer Faktor ist, in einer Tabelle in der elektronischen Betriebseinheit abgelegt ist und ein zum Kochfeld individueller zugehöriger Faktor auswählbar ist.

In einer vorteilhaften Ausführung ist vorgesehen, dass die elektronische Betriebseinheit eine Steuereinheit ist, mit welcher die Anpassung der Leistungsstufe des Energiegebers abhängig von dem genannten Faktor steuerbar ist bzw. gesteuert wird.

Für eine derartige Steuerung wird somit eine Anpassung der Leistungsstufe und somit auch der Heizleistung des Energiegebers um einen definierten Faktor oder mittels einer Funktion, bei welcher der Faktor von Einflusskriterien abhängig ist, durchgeführt.

Es kann auch vorgesehen sein, dass die elektronische Betriebseinheit eine Regeleinheit bzw. ein Regler ist, wobei die Anpassung der Leistungsstufe des Energiegebers dann abhängig von einer mit einem Sensor erfassten Temperaturänderung des Kochgeschirrs auf der Kochzone und bei aktivem Betriebszustand, insbesondere dann einer Betriebszustandsänderung, des Dunstabzugs regelbar ist. Bei einer derartigen Regelung wird somit insbesondere mit Hilfe eines derartigen Sensors die Temperatur des Kochgeschirrs erfasst. Detektiert dieser Sensor dann insbesondere eine Änderung der Temperatur im Kochgeschirr, beispielsweise nach einer Änderung des Betriebszustands des Dunstabzugs ohne eine Änderung der Leistungsstufe des Energiegebers, wird die Leistungsstufe dieses Energiegebers entsprechend angepasst. Dies ist eine sehr genaue Möglichkeit, die Temperaturänderung am Kochgeschirr zu erfassen und darauf sehr bedarfsgerecht mit einer Leistungsstufenanpassung des Energiegebers reagieren zu können. Bei einer derartigen Regelung ist es möglich, die oben genannten Faktoren, ob sie nun unverändert sind oder einen funktionellen Zusammenhang abhängig von Einflusskriterien aufweisen, unberücksichtigt zu lassen. Vorzugsweise ist bei einer derartigen Regelung vorgesehen, dass eine Anpassung der Leistungsstufe des Energiegebers nur bei einer Änderung des Betriebszustands des Dunstabzugs, wie es dann erkannt wird, erfolgt, da beispielsweise eine Änderung der Temperatur des Kochgeschirrs auch durch ein Hinzufügen oder Entnehmen von Gargut in dem Kochgeschirr auftreten kann, was dann jedoch durch den Sensor detektiert wird, jedoch keine unerwünschte Beeinflussung ist, wie sie durch einen Luftstrom des Dunstabzugs erzeugt wird.

Insbesondere ist der Dunstabzug im Kochfeld selbst ausgebildet. Der Dunstabzug ist in Höhenrichtung betrachtet mit einem Gebläse ausgebildet, welches insbesondere saugend arbeitet. Dieses Gebläse ist insbesondere unterhalb einer Oberseite der Kochfeldplatte angeordnet, sodass im Betrieb des Dunstabzugs ein abströmender bzw. abgesaugter Luftstrom erzeugt ist, der über die Oberseite der Kochfeldplatte strömt und über eine Öffnung in der Kochfeldplatte oder unmittelbar neben der Kochfeldplatte nach unten gezogen wird. Es ist somit in der Kochfeldplatte selbst oder unmittelbar benachbart dazu ein Absaugloch ausgebildet, durch welches dann der Luftstrom nach unten abgesaugt wird.

Des Weiteren betrifft die Erfindung auch ein Verfahren zum Betreiben eines Kochfelds, welches eine Kochfeldplatte und zumindest einen Energiegeber zum Abgeben von Energie aufweist, wobei durch die abgegebene Energie eine Erwärmung eines auf der Kochzone der Kochfeldplatte aufstellbaren Kochgeschirrs resultiert. Mit einem Dunstabzug des Kochfelds, welcher benachbart zur Kochfeldplatte angeordnet ist, wird ein Luftstrom an der Oberseite der Kochfeldplatte erzeugt, der dann nach unten strömt bzw. nach unten abgezogen wird. Eine Leistungsstufe des Energiegebers zur Energieerzeugung wird abhängig von einem Betriebszustand des Dunstabzugs durch eine elektronische Betriebseinheit des Kochfelds verändert.

Vorteilhafte Ausführungen des erfindungsgemäßen Kochfelds sind als vorteilhafte Ausführungen des erfindungsgemäßen Verfahrens anzusehen, wobei dazu insbesondere die elektronische Betriebseinheit zur Durchführung der entsprechenden Verfahrensschritte ausgebildet ist.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen des Geräts und bei einem dann vor dem Gerät stehenden und in Richtung des Geräts blickenden Beobachter gegebenen Positionen und Orientierungen angegeben.

Weitere Merkmale der Erfindung ergeben sich aus den Ansprüchen, den Figuren und der Figurenbeschreibung.

Ausführungsbeispiele der Erfindung werden nachfolgend anhand einer schematischern Zeichnung näher erläutert. Die einzige Fig. zeigt eine schematische perspektivische Darstellung eines Ausführungsbeispiels eines erfindungsgemäßen Kochfelds.

Ein in der Fig. gezeigtes Kochfeld 1 umfasst eine Kochfeldplatte 2, die beispielsweise aus Glas oder Glaskeramik ausgebildet sein kann. Auf einer Oberseite 3 der Kochfeldplatte 2 sind im Ausführungsbeispiel in Position, Anzahl und Geometrie lediglich beispielhaft und keinesfalls abschließend zu verstehen, Kochzonen 4, 5, 6 und 7 ausgebildet bzw. dargestellt.

Das Kochfeld 1 umfasst darüber hinaus insbesondere mehrere Energiegeber 8, 9, 10 und 11, die unter der Kochfeldplatte 2 angeordnet sind und jeweils positionell unter der jeweiligen Kochzone 4, 5, 6 und 7 angeordnet sind. Durch die Energiegeber 8 bis 11 kann eine Energie erzeugt werden, durch welche ein auf einer Kochzone 4 bis 7 aufgestelltes Kochgeschirr erwärmt werden kann. Ein Energiegeber 8 bis 11 kann beispielsweise ein Strahlungsheizkörper oder ein Induktor sein.

Die Energiegeber 8 bis 11 sind durch eine elektronische Betriebseinheit 12 betreibbar. Das Kochfeld 1 umfasst darüber hinaus eine Bedienvorrichtung 13, die lediglich symbolhaft dargestellt ist und somit ebenfalls weder in Größe noch in Position abschließend zu verstehen ist. Die Bedieneinheit 13 kann ein oder mehrere Bedienelemente aufweisen und kann eine Anzeigeeinheit umfassen.

Darüber hinaus umfasst das Kochfeld 1 einen Dunstabzug 14, der unmittelbar benachbart zur Kochfeldplatte 2 angeordnet ist und somit quasi Bestandteil des Kochfelds 1 selbst ist bzw. von dem umfasst ist. Der Dunstabzug 14 ist unterhalb der Kochfeldplatte 2 angeordnet und umfasst ein Gebläse 15, welches als Sauggebläse ausgebildet ist. Das Gebläse 15 ist in Höhenrichtung und somit in vertikaler Richtung betrachtet unterhalb der Kochfeldplatte 2 angeordnet.

Im Ausführungsbeispiel ist vorgesehen, dass in der Kochfeldplatte 2 selbst eine Aussparung 16 als Loch ausgebildet ist, durch welches im aktiven Betriebszustand des Dunstabzugs 14 und somit auch des Gebläses 15 Luft von oberhalb der Kochfeldplatte 2 nach unten gesaugt wird.

Im aktiven Betriebszustand des Dunstabzugs 14, in dem durch das Gebläse 15 ein abgesaugter Luftstrom 18 erzeugt wird, der über die Oberseite 3 entlangstreift und dann durch die Aussparung 16 nach unten gezogen wird, wird ein beispielsweise auf der Kochzone 11 aufgestelltes Kochgeschirr 17 beeinflusst. Durch das dann auch zumindest teilweise Anströmen bzw. Umströmen dieses Kochgeschirrs 17 von diesem erzeugten Luftstrom 18 wird dieses Kochgeschirr 17 abgekühlt, was auch ein Abkühlen des in dem Kochgeschirr 17 befindlichen Garguts bzw. Zubereitungsguts nach sich ziehen würde. Die elektronische Betriebseinheit 12 ist derart ausgebildet, dass eine Leistungsstufe der Energiegeber 8 bis 11 zur jeweiligen Energieerzeugung abhängig von einem Betriebszustand, insbesondere einer Betriebszustandsänderung des Dunstabzugs 14 einstellbar ist.

Dies bedeutet, dass durch die elektronische Betriebseinheit 12 die Leistungsstufe des Energiegebers 11 abhängig von dem Betriebszustand des Dunstabzugs 14 verändert werden kann.

In dem Zusammenhang kann es vorgesehen sein, dass die elektronische Betriebseinheit 12 eine Steuereinheit ist. Die Anpassung dieser Leistungsstufe des Energiegebers 11 zur entsprechenden Energieerzeugung kann dann abhängig von einem durch den im aktiven Betriebszustand des Dunstabzugs 14 erzeugten Luftstrom 18 auftretenden Abkühlens des auf der Kochzone 4 aufgestellten Kochgeschirrs 17 eingestellt werden. Zusätzlich oder anstatt dazu kann die Steuerung abhängig von der Position der Kochzone 7 zu dem Dunstabzug 14 eingestellt werden. Darüber hinaus kann zusätzlich oder anstatt dazu die Einstellung der Leistungsstufe durch die elektronische Betriebseinheit 12 abhängig von einer im aktiven Betriebszustand des Dunstabzugs 14 aktuell eingestellten Betriebsstufe von mehreren Betriebsstufen des Gebläses 15 eingestellt werden.

Des Weiteren kann zusätzlich oder anstatt dazu die Leistungsstufe des Energiegebers 11 durch die elektronische Betriebseinheit 12 abhängig von einem aktiven Betriebszustand des aktivierten Energiegebers 11 aktuell eingestellten Leistungsstufe eingestellt werden. Darüber hinaus kann berücksichtigt werden, ob auf dem Kochgeschirr 17 ein Deckel aufgebracht ist oder nicht. Auch abhängig davon kann dann die Leistungsstufenanpassung des Energiegebers 11 durch die elektronische Betriebseinheit 12 gesteuert erfolgen.

Insbesondere ist vorgesehen, dass die Anpassung der Leistungsstufe eines Energiegebers 8 bis 11 nur im aktiven, einen Luftstrom 18 erzeugenden Betriebszustand des Dunstabzugs 14 erfolgen kann.

Es kann dabei auch vorgesehen sein, dass die elektronische Betriebseinheit 12 derart ausgebildet ist, dass die Leistungsstufe eines Energiegebers 8 bis 11 zur individuellen Energieerzeugung um einen insbesondere diskreten Faktor veränderbar ist. Dieser Faktor kann unveränderbar konstant vorgegeben sein. Er kann jedoch auch einen funktionellen Zusammenhang aufweisen, wobei hier als Einflussparameter bzw. Einflusskriterien dieses funktionellen Zusammenhangs eine Position der Kochzone 4 bis 7 zum Dunstabzug 14 und/oder eine im aktiven Betriebszustand aktuell eingestellte Betriebsstufe des Dunstabzugs 14 und/oder ein im aktiven Betriebszustand des aktivieren Energiegebers 8 bis 11 aktuell eingestellte Leistungsstufe und/oder ein Vorhandensein oder Nicht-Vorhandensein eines Deckels auf dem Kochgeschirr 17 genannt seien.

Ein Einflusskriterium kann auch abhängig von einem Typ eines Kochfelds 1 sein, wobei sich ein Typ beispielsweise durch ein individuelles Kochzonen-Layout charakterisiert.

Bei einer alternativen Ausgestaltung kann die elektronische Betriebseinheit 12 eine Regeleinheit sein. Bei dieser Ausgestaltung kann insbesondere vorgesehen sein, dass mit einem Sensor eine Temperatur des Kochgeschirrs 17, insbesondere eine Temperaturänderung des Kochgeschirrs 17 erfasst wird und dann bei einem zusätzlich erkannten aktiven Betriebszustand des Dunstabzugs 14, in dem somit ein Luftstrom 18 erzeugt wird, mit der Betriebseinheit 12 dann eine Leistungsstufe des Energiegebers 11 geregelt wird und somit dann auch hier angepasst wird. Insbesondere wird dann hier eine Betriebszustandsänderung des Dunstabzugs erkannt, beispielsweise eine Änderung von einem deaktivierten Betriebszustand in einen aktivierten Betriebszustand und/oder eine Änderung von einer Leistungsstufe des Dunstabzugs 14 in dem aktivierten Betriebszustand.

Es kann auch vorgesehen sein, dass die Aussparung 16 nicht direkt in der Kochfeldplatte 2 ausgebildet ist, sondern eine entsprechende Aussparung 16 unmittelbar benachbart, beispielsweise in einer Arbeitsplatte, in der das Kochfeld 1 eingebaut ist, ausgebildet ist.

### Bezugszeichenliste

- 1: Kochfeld
- 2: Kochfeldplatte
- 3: Oberseite
- 4: Kochzone
- 5: Kochzone
- 6: Kochzone
- 7: Kochzone
- 8: Energiegeber
- 9: Energiegeber
- 10: Energiegeber
- 11: Energiegeber
- 12: Betriebseinheit
- 13: Bedieneinheit
- 14: Dunstabzug
- 15: Gebläse
- 16: Aussparung
- 17: Kochgeschirr
- 18: Luftstrom

## Patentansprüche

1. Kochfeld (1) mit einer Kochfeldplatte (2), und mit zumindest einem Energiegeber (8, 9, 10, 11) zum Abgeben von Energie und einer daraus resultierenden Erwärmung eines auf einer Kochzone (4, 5, 6, 7) der Kochfeldplatte (2) aufstellbaren Kochgeschirrs (17), und mit einem Dunstabzug (14), der derart benachbart zur Kochfeldplatte (2) angeordnet ist, dass ein Luftstrom (18) an der Kochfeldplatte (2) nach unten gezogen wird, **dadurch gekennzeichnet, dass** das Kochfeld (1) eine elektronische Betriebseinheit (12) aufweist, welche derart ausgebildet ist, dass durch die elektronische Betriebseinheit (12) eine Leistungsstufe des Energiegebers (8 bis 11) zur Energieerzeugung abhängig von einem durch das Kochfeld (1) selbst und somit automatisch erkannten aktiven Betriebszustand des Dunstabzugs (14) einstellbar ist.

2. Kochfeld (1) nach Anspruch 1, **dadurch gekennzeichnet, dass** die Betriebseinheit (12) derart ausgebildet ist, dass die Leistungsstufe des Energiegebers (8 bis 11) zur Energieerzeugung abhängig von einem durch den im aktiven Betriebszustand des Dunstabzugs (14) erzeugten Luftstrom (18) auftretenden Abkühlen eines auf der Kochzone (4 bis 7) aufstellbaren Kochgeschirrs (17) einstellbar ist, indem eine Stärke des Luftstroms (18) und/oder Umgebungsbedingungen des Kochgeschirrs 17) berücksichtigt werden, die den Luftstrom (18) im Hinblick auf seine Temperaturveränderung beeinflussen können.

3. Kochfeld (1) nach Anspruch 1 oder 2, **dadurch gekennzeichnet, dass** die Betriebseinheit (12) derart ausgebildet ist, dass die Leistungsstufe des Energiegebers (8 bis 11) zur Energieerzeugung abhängig von einer Position der Kochzone (4 bis 7), auf der ein durch den Luftstrom (18) beeinflussbares Kochgeschirr (17) aufstellbar ist, zum Dunstabzug (14) einstellbar ist.

4. Kochfeld (1) nach einem der vorhergehenden Ansprüche, **dadurch gekennzeichnet, dass** die Betriebseinheit (12) derart ausgebildet ist, dass die Leistungsstufe des Energiegebers (8 bis 11) zur Energieerzeugung abhängig von einer im aktiven Betriebszustand aktuell eingestellten Betriebsstufe des Dunstabzugs (14) einstellbar ist.

5. Kochfeld (1) nach einem der vorhergehenden Ansprüche, **dadurch gekennzeichnet, dass** die Betriebseinheit (12) derart ausgebildet ist, dass die Leistungsstufe des Energiegebers (8 bis 11) zur Energieerzeugung auch abhängig von einer im aktiven Betriebszustand des aktivierten Energiegebers (8 bis 11) aktuell eingestellten Leistungsstufe einstellbar ist.

6. Kochfeld (1) nach einem der vorhergehenden Ansprüche, **dadurch gekennzeichnet, dass** die Betriebseinheit (12) derart ausgebildet ist, dass die Leistungsstufe des Energiegebers (8 bis 11) zur Energieerzeugung nur im aktiven, einen Luftstrom (18) erzeugenden Betriebzustand des Dunstabzugs (14) einstellbar ist.

7. Kochfeld (1) nach einem der vorhergehenden Ansprüche, **dadurch gekennzeichnet, dass** die Betriebseinheit (12) derart ausgebildet ist, dass die Leistungsstufe des Energiegebers (8 bis 11) zur Energieerzeugung um einen, insbesondere diskreten, Faktor veränderbar ist.

8. Kochfeld (1) nach Anspruch 7, **dadurch gekennzeichnet, dass** der Faktor abhängig von Einflusskriterien, insbesondere einer Position der Kochzone (4 bis 7), auf der ein durch den Luftstrom (18) beeinflussbares Kochgeschirr (17) aufstellbar ist, zum Dunstabzug (14) und/oder einer im aktiven Betriebszustand aktuell eingestellten Betriebsstufe des Dunstabzugs (14) und/oder einer im aktiven Betriebszustand des aktivierten Energiegebers (8 bis 11) aktuell eingestellten Leistungsstufe und/oder einem Vorhandensein oder Nicht-Vorhandensein eines Deckels auf dem Kochgeschirr (17), veränderbar ist.

9. Kochfeld (1) nach Anspruch 8, **dadurch gekennzeichnet, dass** ein Einflusskriterium abhängig von einem Kochfeldtyp im Hinblick auf Kochzonen-Layout individuell vorgebbar ist.

10. Kochfeld (1) nach Anspruch 7, **dadurch gekennzeichnet, dass** der Faktor unveränderbar vorgegeben ist.

11. Kochfeld (1) nach einem der Ansprüche 8 bis 9 und/oder Anspruch 10, **dadurch gekennzeichnet, dass** der von Einflusskriterien abhängige Faktor und/oder der unveränderbare Faktor in einer Tabelle in der Betriebseinheit (12) abgelegt sind und ein zum Kochfeld (1) zugehöriger Faktor auswählbar ist.

12. Kochfeld (1) nach einem der vorhergehenden Ansprüche 7 bis 11, **dadurch gekennzeichnet, dass** die Betriebseinheit (12) eine Steuereinheit ist, mit welcher die Anpassung der Leistungsstufe abhängig von dem Faktor steuerbar ist.

13. Kochfeld (1) nach einem der Ansprüche 1 bis 6, **dadurch gekennzeichnet, dass** die Betriebseinheit (12) eine Regeleinheit ist, wobei die Anpassung der Leistungsstufe abhängig von einer mit einem Sensor des Kochfelds (1) erfassten Temperaturänderung eines Kochgeschirrs (17) auf der Kochzone (4 bis 7) und nur bei aktivem Betriebszustand, insbesondere Betriebszustandsänderung, des Dunstabzugs (14) regelbar ist.

14. Verfahren zum Betreiben eines Kochfelds (1) nach einem der vorhergehenden Ansprüche, mit einer Kochfeldplatte (2), und mit zumindest einem Energiegeber (8 bis 11) zum Abgeben von Energie und einer daraus resultierenden Erwärmung eines auf einer Kochzone (4 bis 7) der Kochfeldplatte (2) aufstellbaren Kochgeschirrs (17), und mit einem Dunstabzug (14), der derart benachbart zur Kochfeldplatte (2) angeordnet ist, dass ein Luftstrom (18) an der Kochfeldplatte (2) nach unten gezogen wird, **dadurch gekennzeichnet, dass** eine Leistungsstufe des Energiegebers (8 bis 11) zur Energieerzeugung abhängig von einem aktiven Betriebszustand des Dunstabzugs (14) durch eine elektronische Betriebseinheit (12) des Kochfelds (1) verändert wird.

## Claims

1. Cooking hob (1) having a cooking hob plate (2), and having at least one power supply unit (8, 9, 10, 11) for supplying power and a resultant heating of a cooking utensil (17) that can be placed on a cooking zone (4, 5, 6, 7) of the cooking hob plate (2), and having an extractor fan (14) which is arranged adjacent to the cooking hob plate (2) such that an air flow (18) at the cooking hob plate (2) is pulled downwards, **characterised in that** the cooking hob (1) has an electronic operating unit (12) which is designed such that thanks to the electronic operating unit (12) a power level of the power supply unit (8 to 11) can be adjusted for power generation as a function of an active operating state of the extractor fan (14) that is identified by the cooking hob (1) itself and thus automatically.

2. Cooking hob (1) according to claim 1, **characterised in that** the operating unit (12) is designed such that the power level of the power supply unit (8 to 11) for generating power is adjustable as a function of a cooling of a cooking utensil (17) that can be placed on the cooking zone (4 to 7) which occurs thanks to the air flow (18) generated in the active operating state of the extractor fan (14), **in that** account is taken of a strength of the air flow (18) and/or ambient conditions of the cooking utensil (17) which can influence the air flow (18) with regard to a temperature change thereof.

3. Cooking hob (1) according to claim 1 or 2, **characterised in that** the operating unit (12) is designed such that the power level of the power supply unit (8 to 11) for generating power can be adjusted for the extractor fan (14) as a function of a position of the cooking zone (4 to 7) on which a cooking utensil (17) that can be influenced by the air flow (18) can be placed.

4. Cooking hob (1) according to one of the preceding claims, **characterised in that** the operating unit (12) is designed such that the power level of the power supply unit (8 to 11) for generating power can be adjusted as a function of an operating mode of the extractor hood (14) currently set in the active operating state.

5. Cooking hob (1) according to one of the preceding claims, **characterised in that** the operating unit (12) is designed such that the power level of the power supply unit (8 to 11) for generating power can also be adjusted as a function of a power level currently set in the active operating state of the activated power supply unit (8 to 11).

6. Cooking hob (1) according to one of the preceding claims, **characterised in that** the operating unit (12) is designed such that the power level of the power supply unit (8 to 11) for generating power can be adjusted only in the active operating state of the extractor fan (14) generating an air flow (18).

7. Cooking hob (1) according to one of the preceding claims, **characterised in that** the operating unit (12) is designed such that the power level of the power supply unit (8 to 11) for generating power can be varied by a factor, in particular a discrete factor.

8. Cooking hob (1) according to claim 7, **characterised in that** the factor can be varied for the extractor fan (14) as a function of influence criteria, in particular a position of the cooking zone (4 to 7) on which a cooking utensil (17) that can be influenced by the air flow (18) can be placed, and/or an operating mode of the extractor fan (14) currently set in the active operating state and/or a power level currently set in the active operating state of the activated power supply unit (8 to 11) and/or a presence or absence of a lid on the cooking utensil (17).

9. Cooking hob (1) according to claim 8, **characterised in that** an influence criterion can be individually predefined with regard to cooking zone layout as a function of a cooking hob type.

10. Cooking hob (1) according to claim 7, **characterised in that** the factor is predefined as invariable.

11. Cooking hob (1) according to one of claims 8 to 9 and/or claim 10, **characterised in that** the factor which is a function of influence criteria and/or the invariable factor are stored in a table in the operating unit (12) and a factor associated with the cooking hob (1) can be selected.

12. Cooking hob (1) according to one of the preceding claims 7 to 11, **characterised in that** the operating unit (12) is a control unit with which the adjustment of the power level can be controlled as a function of the factor.

13. Cooking hob (1) according to one of claims 1 to 6, **characterised in that** the operating unit (12) is a regulating unit, wherein the adjustment of the power level can be regulated as a function of a temperature change of a cooking utensil (17) on the cooking zone (4 to 7) detected using a sensor of the cooking hob (1) and only in the case of an active operating state, in particular a change in operating state, of the extractor fan (14).

14. Method for operating a cooking hob (1) according to one of the preceding claims, having a cooking hob plate (2), and having at least one power supply unit (8 to 11) for supplying power and a resultant heating of a cooking utensil (17) that can be placed on a cooking zone (4 to 7) of the cooking hob plate (2), and having an extractor fan (14) which is arranged adjacent to the cooking hob plate (2) such that an air flow (18) at the cooking hob plate (2) is pulled downwards, **characterised in that** a power level of the power supply unit (8 to 11) for power generation can be varied by an electronic operating unit (12) of the cooking hob (1) as a function of an active operating state of the extractor fan (14).

## Revendications

1. Table de cuisson (1) comportant une plaque de cuisson (2), et au moins un distributeur d'énergie (8, 9, 10, 11) pour délivrer de l'énergie et provoquer un échauffement résultant d'un récipient de cuisson (17) pouvant être posé sur une zone de cuisson (4, 5, 6, 7) de la plaque de cuisson (2), et une hotte aspirante agencée à proximité de la plaque de cuisson (2) de telle manière qu'un flux d'air (18) au niveau de la plaque de cuisson (2) est extrait vers le bas,
**caractérisée en ce que** la table de cuisson (1) comprend une unité de gestion électronique (12) qui est conçue de telle sorte qu'un étage de puissance du distributeur d'énergie (8 à 11) pour produire de l'énergie peut être réglé par l'unité de gestion (12) électronique en fonction d'un état de fonctionnement actif de la hotte aspirante (14) détecté automatiquement par la table de cuisson (1).

2. Table de cuisson (1) selon la revendication 1, **caractérisée en ce que** l'unité de gestion (12) est conçue de telle manière que l'étage de puissance du distributeur d'énergie (8 à 11) pour produire de l'énergie peut être réglé en fonction d'un refroidissement d'un récipient de cuisson (17) posé sur la zone de cuisson (4 à 7) produit par un flux d'air (18) généré dans l'état de fonctionnement actif de la hotte aspirante (14), en prenant en compte la puissance du flux d'air (18) et/ou des conditions d'environnement du récipient de cuisson (17) qui peuvent influencer le flux d'air (18) dans sa variation de température.

3. Table de cuisson (1) selon la revendication 1 ou 2, **caractérisée en ce que** l'unité de gestion (12) est conçue de telle manière que l'étage de puissance du distributeur d'énergie (8 à 11) pour produire de l'énergie peut être réglé en fonction d'une position de la zone de cuisson (4 à 7) sur laquelle un récipient de cuisson (17) pouvant être influencé par le flux d'air (18) peut être posé, par rapport à la hotte aspirante (14).

4. Table de cuisson (1) selon l'une des revendications précédentes, **caractérisée en ce que** l'unité de gestion (12) est conçue de telle manière que l'étage de puissance du distributeur d'énergie (8 à 11) pour produire de l'énergie peut être réglé en fonction d'un étage de fonctionnement de la hotte aspirante (14) réglé instantanément dans l'état de fonctionnement actif.

5. Table de cuisson (1) selon l'une des revendications précédentes, **caractérisée en ce que** l'unité de gestion (12) est conçue de telle manière que l'étage de puissance du distributeur d'énergie (8 à 11) pour produire de l'énergie peut être réglé en outre en fonction de l'étage de puissance réglé instantanément dans l'état de fonctionnement actif du distributeur d'énergie (8 à 11) activé.

6. Table de cuisson (1) selon l'une des revendications précédentes, **caractérisée en ce que** l'unité de gestion (12) est conçue de telle manière que l'étage de puissance du distributeur d'énergie (8 à 11) pour produire de l'énergie peut être réglé uniquement dans l'état de fonctionnement actif de la hotte aspirante (14) générant un flux d'air (18).

7. Table de cuisson (1) selon l'une des revendications précédentes, **caractérisée en ce que** l'unité de gestion (12) est conçue de telle manière que l'étage de puissance du distributeur d'énergie (8 à 11) pour produire de l'énergie peut être modifié d'un certain facteur, notamment d'un facteur discret.

8. Table de cuisson (1) selon la revendication 7, **caractérisée en ce que** le facteur est modifiable en fonction de critères d'influence, notamment d'une position de la zone de cuisson (4 à 7), sur laquelle le récipient de cuisson (17) pouvant être influencé par le flux d'air (18) peut être posé, par rapport à la hotte aspirante (14) et/ou d'un étage de fonctionnement de la hotte aspirante (14) réglé instantanément dans l'état de fonctionnement actif et/ou d'un étage de puissance réglé instantanément dans l'état de fonctionnement actif du distributeur d'énergie (8 à 11) activé et/ou de la présence ou l'absence d'un couvercle sur le récipient de cuisson (17).

9. Table de cuisson (1) selon la revendication 8, **caractérisée en ce qu'**un critère d'influence est prédéfini individuellement en fonction d'un type de récipient de cuisson, concernant l'agencement sur les zones de cuisson.

10. Table de cuisson (1) selon la revendication 7, **caractérisée en ce que** le facteur est prédéfini de manière invariable.

11. Table de cuisson (1) selon l'une des revendications 8 à 9, **caractérisée en ce que** le facteur dépendant des critères d'influence et/ou le facteur invariable sont stockés en mémoire dans un tableau dans l'unité de gestion (12) et un facteur associé à la table de cuisson (1) est sélectionnable.

12. Table de cuisson (1) selon l'une des revendications 7 à 11, **caractérisée en ce que** l'unité de gestion (12) est une unité de commande avec laquelle l'adaptation de l'étage de puissance peut être commandée en fonction du facteur.

13. Table de cuisson (1) selon l'une des revendications 1 à 6, **caractérisée en ce que** l'unité de gestion (12) est une unité de régulation, avec laquelle l'adaptation de l'étage de puissance est réglable en fonction d'une variation de température d'un récipient de cuisson (17) sur la zone de cuisson (4 à 7) détectée par un capteur de la table de cuisson (1) et, uniquement à l'état de fonctionnement actif, en particulier en fonction d'une variation d'état de fonctionnement de la hotte aspirante (14).

14. Procédé pour faire fonctionner une table de cuisson (1) selon l'une quelconque des revendications précédentes, comportant une plaque de cuisson (2), et au moins un distributeur d'énergie (8, 9, 10, 11) pour délivrer de l'énergie et provoquer un échauffement résultant d'un récipient de cuisson (17) pouvant être posé sur une zone de cuisson (4 à 7) de la plaque de cuisson (2), et une hotte aspirante (14) agencée à proximité de la plaque de cuisson (2) de telle manière qu'un flux d'air (18) au niveau de la plaque de cuisson (2) est extrait vers le bas,
**caractérisé en ce qu'**un étage de puissance du distributeur d'énergie (8 à 11) pour produire de l'énergie est modifié en fonction d'un état de fonctionnement actif de la hotte aspirante (14) par une unité de gestion (12) électronique de la table de cuisson (1).
